# EUROPÄISCHE PATENTSCHRIFT

(11) **EP 0 388 692 B1**
(45) Veröffentlichungstag und Bekanntmachung des Hinweises auf die Patenterteilung: **20.01.1993**
(21) Anmeldenummer: 90104136.8
(22) Anmeldetag: 03.03.1990
(51) Int. Cl.: E04B 1/00, E04B 1/76

(54) **Isoliertes Kragplattenanschlusselement**
Insulated connecting element for a cantilever slab
Elément isolé de raccordement pour plaque en porte-à-faux

(30) Priorität: 20.03.1989 CH 1018/89
(43) Veröffentlichungstag der Anmeldung: 26.09.1990
(73) Patentinhaber: EGCO AG, CH-1696 Vuisternens-en-Ogoz (CH)
(72) Erfinder: Witschi, Heinz, CH-3042 Ortschwanden (CH)
(74) Vertreter: Feldmann, Clarence Paul

(56) Entgegenhaltungen:
- EP-A- 0 117 897
- EP-A- 0 119 165
- EP-A- 0 150 664
- DE-A- 3 426 538
- GB-A- 1 317 777

## Beschreibung

Die vorliegende Erfindung betrifft ein aus geschäumtem Kunststoff gefertigtes Kragplattenanschlusselment für korrosionsgeschützte Armierungsstäbe mit einem Isolationskörper, der Durchführungsöffnungen für die Armierungseisen aufweist.
Isolierte Kragplattenanschlusselemente wurden erstmals bekannt aus der DE-OS 30′05′571 . Es handelt sich hierbei um einen Isolationskörper mit mehreren ihn durchsetzenden Armierungseisen, die darin in fester Anordnung eingebracht sind. Dieses Element ist in sich nicht besonders stabil und ausserordentlich sperrig. Die EP-PS 0′119′165 schlägt daher ein Element in kompakter Bauweise vor, bei dem die den Isolationskörper durchsetzenden Armierungseisen zu Schlaufen geformt sind, die untereinander mittels Querstäben zu einem robusten Gebilde zusammengeschweisst sind. Gegenüber dem vorgenannten Element lässt diese Konstruktion besser lagern bei einem geringeren Raumbedarf.

Neuderdings sind nun Kragplattenanschlusselement der Firma SFS AG auf dem Markt erhältlich, die einen Kunststoff-Isolationskörper mit eingeschäumten Rohrabschnitten und mit dazwischenliegenden Z-förmigen, die Querkraft aufnehmenden Armierungseisen ausgerüstet sind. Dieses Element schliesst jedoch aus, dass geschlaufte oder gebogene Armierungseisen eingesetzt werden können. Da bei dieser Ausführungsform die Isolationskörper und die Armierungseisen getrennt gelagert werden können, ist der Raumbedarf hierfür optimal gering. Aus Korrosions-Schutzgründen müssen jedoch hier beschichtete Armierungseisen oder solche aus rostfreiem Stahl verwendet werden.
Die DE-A-34′26′538 offenbart ein einstückiges Bauelement aus wärmedämmenden Material, welches zur Verbindung von Betonplatten in einem Auflagebereich konzipiert ist, welches Nuten quer zur Längsrichtung aufweist, zur Einlage von Armierungseisen. Weitergehend ist aus der EP-A-0′117′897 ein Kragplattenanschlusselement bekannt, welches einen mehrteiligen Wärmedämmkörper aufweist. Es besteht aus einem Basisteil ,in dem ein Druckelement eingespritzt oder geschäumt ist, mit vertikalen Hohlräumen in die Zapfen eines formschlüssig auf das Unterteil passender, deckelartiger Oberteil eingestossen werden. Unter Zerstörung der Seitenwände lassen sich im Unterteil Querkraftstäbe eindrücken. Die Armierungseisen werden auf den Unterteil aufgelegt und vom deckelartigen Oberteil, welcher entsprechende Nuten aufweist, gehalten.

Die vorliegende Erfindung stellt sich nun die Aufgabe, ein Kragplattenanschlusselement gemäss Oberbegriff des Patentanspruches zuschaffen, der handlich im Einbau ist und zusätzlich eine einfache Möglichkeit bietet, die statisch wichtige Distanz zwischen den übereinanderliegenden Armierungseisen einfach zu variieren.

Diese Aufgabe löst ein Kragplattenanschlusselement mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
Figur 1 eine schematische Darstellung des Kragplattenanschlusselementes in verschiedenen Stadien des Zusammenbaues in der Seitenansicht;
Figur 2 eine Ansicht des Isolationskörper auf die obere Stirnseite;
Figur 3 einen Querschnitt durch den Isolationskörper mit zusätzlich eingeschäumten Elementen;
Figur 4 eine weitere Variante des Kragplattenanschlusselementes im eingebauten Zustand wiederum im Querschnitt;
Figur 5 eine weitere schematische Darstellung des Kragplattenanschlusselementes nach Figur 4.

Das erfindungsgemässe Kragplattenanschlusselement umfasst einen quaderförmigen, geschäumten Isolationskörper 1. Dieser ist etwa 50-100 cm lang und cirka 15-40 cm hoch. Seine Dicke entspricht der Dicke der üblicherweise verwendeten Isolationsplatten, dass heisst etwa 4-10 cm. Die seitlichen Stirnflächen 10 des Isolationsköprers 1 sind auf der einen Seite mit einer Feder 11 und auf der anderen Seite mit einer formschlüssig die Feder aufnehmenden Nut 12 ausgerüstet. Von der oberen Längskante 14 aus sind im regelmässigen Abstand mehrere Schlitze 13 vorhanden, die den Isolationskörper in der Höhe zu etwa 3/4 durchsetzen. In die genannten Schlitze 13 des Isolationskörpers 1 lassen sich Zwischenstücke 2 einschieben. Die obere und untere Stirnfläche 20 jedes Zwischenstückes ist mit einer halbrunden Nut 21 versehen, die im eingeschobenen Zustand des Zwischenstückes im Isolationskörper senkrecht zur Isolationskörper-Oberfläche 15 verlaufen. Die Schlitze 13 sind unten am Boden ebenfalls halbrund geformt, so dass sie zusammen mit den halbrunden Nuten 21 der Zwischenstücke 2 Durchführungsöffnungen 22 definieren. Auf die Zwischenstücke 2 lassen sich in die gleichen Nuten 13 Endstücke 3 einschieben. Deren untere Stirnfläche 30 ist wiederum mit einer halbrunden Nut 31 versehen. Sind die Zwischenstücke 2 und die Endstücke 3 aufeinander in die Schlitze 13 eingeschoben, so formen die obere halbrunde Nut 21 und die untere halbrunde Nut 31 des Endstückes wiederum eine Durchführungsöffnung 32. Die Länge L der Zwischenstücke 2 kann variieren, wodurch der Abstand zweier übereinander liegenden Durchführungsöffnungen 22,32 verschieden gross wird. Wie noch zu beschreiben sein wird, kommen noch in die Durchführungsöffnungen 22 beziehungsweise 32 Armierungseisen zuliegen. Je nach der Dicke der Bodendeckenplatte und, der zu verbindenden Balkenplatte kann somit die erforderliche Distanz zwischen der oberen und unteren Armierung variiert werden. Damit sich die Zwischen- und Endstücke in den Schlitzen 13 nicht senkrecht zur Isolationskörper-Oberfläche 15 verschieben können, sind die Zwischen- und Endstücke 2,3 mit kammförmigen Erhebungen 23 versehen, die in komplimentäre Nuten 17 im Isolationskörper 1 passen (Figur 2). Als Alternative können die kammförmigen Erhebungen am Zwischen- und Endstück auch randständig angeordnet sein, wie dies in Figur 2 unten ersichtlich ist.

In den Figuren 1 und 2 ist die einfachste Ausführungsform des Erfindungsgegenstandes gezeigt, der lediglich aus dem Isolationskörper 1, den Zwischenstücken 2 und den Endstücken 3 besteht, wobei man lediglich beim Zusammensetzen die gewünschten Armierungseisen in die Schlitze 13 einlegt und damit das Kragplattenanschlusselement ergänzt. Figur 3 zeigt nun einen Vertikalschnitt durch den Isolationskörper durch das Zwischenstück und durch das Endstück im eingebauten Zustand eines Kragplattenanschlusselementes. Der unterhalb des Schlitzes 13 verbleibende Steg des Isolationskörpers 1 ist mit einer T-förmigen Kunststoffschiene 4 verstärkt. Der mittige, senkrecht aufragende Schenkel 40 reicht genau bis zur Unterkante der Durchführungsöffnung 22. Der untere Flansch 41 bildet die Auflagefläche des Isolationskörpers 1. Im unter dem Schlitz 13 verbleibenden Steg 18 sind ferner Halterungen 5 eingeschäumt. In diese lassen sich Randbügel 6 einpressen. Die Schenkel , der im wesentlichen U-förmigen Randbügel 6, sind in den beidseitig des Kragplattenanschlusselmentes Betonplatten verankert. Die Randbügel 6 haben die Doppelfunktion, einerseits die Kräfte der Armierungseisen 7 in die Betonplatten einzuleiten und andererseits die Betonplatten im Bereich der Einführung der Armierungseisen 7 gegen Ausbröckeln aufgrund von Dehnungsbewegungen und/oder Vibrationen zu schützen. Im hier dargestellten Zwischenstück 2 ist ein Querkraftbügel 8 eingeschäumt. Der etwa Z-förmig aussehende Querkraftbügel 8 verläuft mit seinen beiden aus dem Zwischenstück ragenden Enden horizontal, während der im Zwischenstück verlaufende Anteil diesen etwa diagonal durchsetzt. Das Endstück 3 ist gleich dem Steg wiederum mit Halterungen 5 versehen, die im Zwischenstück 3 eingeschäumt sind und ebenfalls zur Aufnahme von Randbügeln 6 geeignet sind. Die Schenkel, der am Enddstück 3 befestigten Randbügel verlaufen etwa gegengleich zu jenen bereits beschriebenen Randbügeln am Steg gegengleich nach unten gerichtet. Im der Figur 4 ist diesselbe Situation in Aufsicht auf die Oberfläche des Isolationskörper 1 nochmals dargestellt.
Der Einbau des erfindungsgemässen Kragplattenanschlusselementes lässt sich anhand der schematischen Zeichnung gemäss Figur 5 einfach erkennen. Im ersten Schritt wird der Isolationskörper 1 am gewünschten Ort auf der Schalung angebracht. Hierzu kann beispielsweise der untere Flansch 41 der Kunststoffschiene 4 verbreitert sein, so dass sich dieser direkt auf die Schalungsbretter nageln lässt. Danach klemmt man die unteren Randbügel in den Halterungen fest. In die offenen daliegenden Schlitze 13 lassen sich nun beliebige korrosionsgeschützte Armierungseisen von oben einfach einlegen. Die Armierungseisen 7 können dabei ein- oder beidseitig beliebig hakenförmig umgebogen sein. Nun schiebt man die Zwischenstücke 2 mit der gewünschten Länge L in die Schlitze 13 ein. Die Zwischenstücke 2 können wiederum mit einem Querkraftbügel 8 versehen sein. In die weniger tiefen Schlitze 13 legt man abermals erforderliche Armierungseisen 7 ein und steckt schliesslich die Endstücke 3 von oben in die Schlitze 13. Nun ist auch das obere Armierungseisen 7 gehalten.
Die Randbügel 6 am Endstück 3 können vor oder nach dem Einschieben des Zwischenstückes in die Schlitze 13 angebracht werden.
Ein derartiges Kragplattenelement weist alle erwünschten Vorteile bezüglich der Lagerhaltung und des Raumbedarfs auf. Der Isolationskörper kann bezüglich der Höhe in der maximalen Grösse gefertigt werden und der eventuell, in der fertigen Einbaulage vorstehende Teil, später abgeschnitten werden.
Sowohl Rand- wie auch Querkraftbügel sind relativ kleine Elemente, die sich preiswert aus Chrom-Nickelstahl fertigen lassen. Die Armierungseisen 7 werden jedoch vorzugweise mit Epoxy-Harz beschichtet.

## Patentansprüche

1. Aus geschäumtem Kunststoff gefertigtes Kragplattenanschlusselement für korrosionsgeschützte Armierungsstäbe (7) mit einem mehrteiligen, zusammensetzbaren Isolationskörper (1) der Durchführungsöffnungen für die Armierungseisen aufweist, dadurch gekennzeichnet, dass im Isolationskörper (1) mehrere Schlitze (13) im Abstand der zu verlegenden Armierungseisen (7) angeordnet sind, und dass Zwischenstücke (2) unterschiedlicher Länge formschlüssig in diese einschiebbar sind, die an ihren in den Schlitzen (13) liegenden Stirnseiten im eingeschobenen Zustand senkrecht zur Isolationskörperoberfläche (15) verlaufende Nuten (21) aufweisen, und dass ferner Endstücke (3) auf die Zwischenstücke (2) formschlüssig in die Schlitze (13) einschiebbar sind, wobei diese eine im eingebauten Zustand zur Nut (21) im Zwischenstück (2) eine gegengleiche Nut (31) aufweisen, so dass das Zwischenstück (2) zum Isolationskörper (1) und zum Endstück (3) zwei Durchführungsöffnungen (22,32) zum Einlegen der Armierungseisen (7) bilden, wodurch beide in einem Schlitz (13) gelagerten Armierungseisen (7) in angepasster Distanz (L) senkrecht übereinander zu liegen kommen.

2. Kragplattenanschlusselement nach Anspruch 1, dadurch gekennzeichnet, dass die Zwischen- und Endstücke (2,3) seitliche kammförmige Erhebungen (23) aufweisen, welche in komplimentäre Nuten (17) der Schlitze (13) des Isolationskörpers (1) formschlüssig passen.

3. Kragplattenanschlusselement nach Anspruch 1, dadurch gekennzeichnet, dass der Querschnitt der Nuten (21) in den Zwischen- und Endstücken (2,3) halbrund geformt ist und dem Querschnitt der darin aufzunehmenden Armierungseisen (7) entspricht.

4. Kragplattenanschlusselement nach Anspruch 1, dadurch gekennzeichnet, dass an der unteren Seite des Isolationskörpers (1) ein T-förmiges Profilstück (4) eingeschäumt ist.

5. Kragplattenanschlusselement nach Anspruch 4, dadurch gekennzeichnet, dass das T-förmige Profilstück (4) einen Flansch (41) aufweist, der beidseitig über den Isolationskörper (1) hinausragt.

6. Kragplattenanschlusselement nach Anspruch 1, dadurch gekennzeichnet, dass unterhalb in den Schlitzen (13) in den Isolationskörper (1) Haltelemente (5), mit darin eingelegten Randbügel (6) eingeschäumt sind.

7. Kragplattenanschlusselement nach Anspruch 1, dadurch gekennzeichnet, dass in den Endstücken (3) Halteelemente (5), mit darin eingelegten Randbügel (6) eingeschäumt sind.

## Claims

1. Cantilever plate connecting element of foamed plastics for corrosion-protected reinforcing bars (7) with a multi-part, assemblable insulator (1) having passage openings for the reinforcing bars, characterised in that in the insulator (1) there are several slots (13) arranged with the spacing of the reinforcing bars (7) to be laid and that connecting pieces (2) of varying lengths are insertable in interlocking manner into the same and which on their end faces, located in the slots (13) in the inserted state, have grooves (21) perpendicular to the insulator surface (15) and also that end pieces (3) for the connecting pieces (2) are insertable in interlocking manner into the slots (13) and the latter in the installed state have a counter groove (31) to the groove (21) in the connecting piece (2), so that the connecting piece (2) and the end piece (3) form with respect to the insulator (1) two passage openings (22, 32) for the insertion of the reinforcing bars (7) which, when mounted in a slot (13), are vertically superimposed with an adapted distance apart (L).

2. Cantilever plate connecting element according to claim 1, characterised in that the connecting and end pieces (2, 3) have lateral comb-like protuberances (23), which fit in interlocking manner in complementary grooves (17) of the slots (13) of the insulator (1).

3. Cantilever plate connecting element according to claim 1, characterised in that the cross-section of the grooves (21) in the connecting and end pieces (2, 3) is semicircular and corresponds to the cross-section of the reinforcing rods (7) to be received therein.

4. Cantilever plate connecting element according to claim 1, characterised in that a T-shaped profile piece (4) is foamed on the lower side of the insulator (1).

5. Cantilever plate connecting element according to claim 4, characterised in that the T-shaped profile piece (4) has a flange (41), which projects on either side over the insulator (1).

6. Cantilever plate connecting element according to claim 1, characterised in that retaining elements (5) with marginal clips (6) inserted therein are foamed below the slots (13) in the insulator (1).

7. Cantilever plate connecting element according to claim 1, characterised in that retaining elements (5) with marginal clips (6) inserted therein are foamed in the end pieces (3).

## Revendications

1. Elément de raccordement pour plaque en porte-à-faux, fabriqué en une matière plastique expansée, destiné à des barres d'armature (7) protégées contre la corrosion, comportant un corps démontable isolant (1) en plusieurs parties, comportant des ouvertures de passage destinées aux fers d'armature, caractérisé en ce que dans le corps isolant (1) sont pratiquées plusieurs fentes (13) distantes de l'intervalle des fers d'armature (7) à poser, et en ce que peuvent être insérés dans ces dernières, selon une liaison avec correspondance de forme, des raccords intermédiaires (2) de longueurs variables qui, sur leurs faces frontales se trouvant dans les fentes (13), présentent après insertion des rainures (21) qui courent perpendiculairement à la surface du corps isolant (15) et que, de plus, des pièces d'extrémité (3) peuvent être emmanchées sur les raccords intermédiaires (2) en correspondance de forme dans les fentes (13), ces dernières présentant, à l'état assemblé, une gorge ou rainure (31) diamétralement opposée à la gorge (21) dans le raccord intermédiaire (2), de façon que le raccord intermédiaire (2) présente, vers le corps isolant (1) et vers la pièce d'extrémité (3), deux ouvertures de passage (22, 32) destinées à la mise en place des fers d'armatures (7), les deux fers d'armature (7) logés dans une fente (13) étant ainsi superposés perpendiculairement l'un au-dessus de l'autre à une distance appropriée (L).

2. Elément de raccordement pour plaque en porte-à-faux selon la revendication 1, caractérisé en ce que les raccords intermédiaires et les pièces d'extrémité (2, 3) comportent des saillies latérales (23) dentées ou crantées qui s'adaptent avec correspondance de forme dans des rainures complémentaires (17) des fentes (13) du corps isolant (1).

3. Elément de raccordement pour plaque en porte-à-faux selon la revendication 1, caractérisé en ce que la section transversale des gorges ou rainures (21), dans les raccords intermédiaires et les pièces d'extrémité (2, 3) a une forme semi-circulaire et correspond à la section transversale des fers d'armature (7) qui doivent y être logés.

4. Elément de raccordement pour plaque en porte-à-faux selon la revendication 1, caractérisé en ce qu'une pièce profilée (4) en forme de T est insérée, par moussage, sur le côté inférieur du corps isolant (1).

5. Elément de raccordement pour plaque en porte-à-faux selon la revendication 4, caractérisé en ce que la pièce profilée (4) en forme de T présente une collerette (41) qui, des deux côtés, fait saillie du corps isolant (1).

6. Elément de raccordement pour plaque en porte-à-faux selon la revendication 1, caractérisé en ce que des élements de retenue (5) dans lesquels sont insérés des étriers de bord (6) sont mis en place par moussage dans le corps isolant (1) en dessous des fentes (13).

7. Elément de raccordement pour plaque en porte-à-faux selon la revendication 1, caractérisé en ce que dans les pièces d'extrémité (3) sont mis en place par moussage des éléments de retenue (5) comportant des étriers de bord (6) qui y sont insérés.
